# EUROPÄISCHE PATENTSCHRIFT

(11) **EP 1 543 227 B1**
(45) Veröffentlichungstag und Bekanntmachung des Hinweises auf die Patenterteilung: **01.04.2009**
(21) Anmeldenummer: 03740408.4
(22) Anmeldetag: 03.07.2003
(51) Int. Cl.: F01P 11/02

(54) **AUSGLEICHSBEHÄLTER FÜR EINEN KÜHLKREISLAUF EINER BRENNKRAFTMASCHINE**
COMPENSATION RESERVOIR FOR A COOLING CIRCUIT OF AN INTERNAL COMBUSTION ENGINE
VASE D'EXPANSION POUR LE CIRCUIT DE REFROIDISSEMENT D'UN MOTEUR A COMBUSTION INTERNE

(30) Priorität: 12.07.2002 DE 10231480
(43) Veröffentlichungstag der Anmeldung: 22.06.2005
(73) Patentinhaber: Dr. Ing. h.c. F. Porsche Aktiengesellschaft, 70435 Stuttgart (DE)
(72) Erfinder: KASTELL, Dirk, 22587 Hamburg (DE)
(86) Internationale Anmeldenummer: PCT/EP2003/007104
(87) Internationale Veröffentlichungsnummer: WO 2004/007924

(56) Entgegenhaltungen:
- EP-A- 0 726 386
- DE-A- 10 050 852
- US-A- 2 253 939
- US-A- 5 680 833

## Beschreibung

Die Erfindung betrifft einen Ausgleichsbehälter für einen Kühlkreislauf einer Brennkraftmaschine nach dem Oberbegriff des Patentanspruchs 1.

Aus der DE 100 21 180 A1 ist ein Ausgleichsbehälter eines Kühlkreises einer Brennkraftmaschine bekannt, bei der Maßnahmen zur Reduzierung der Schaumbildung der in den Ausgleichsbehälter eingeleiteten Kühlflüssigkeit vorgesehen sind. Dazu wird die Kühlflüssigkeit über ein Kühlwasserrohr in eine Kammer des Behälters eingeleitet und trifft dort zunächst auf eine in der Kammer vorgesehene u-förmig ausgebildete Wanne, über die die Kühlflüssigkeit nach Überwindung der Überlaufkanten der Wanne in den Flüssigkeitsvorrat ablaufen kann. Die aus dem Kühlrohr ausströmende Kühlflüssigkeit prallt jedoch zunächst auf eine Stirnseite der Wanne, wodurch die Gefahr einer zusätzlichen Schaumbildung entsteht. In der DE 40 35 284 A1 ist ein Ausgleichsbehälter dargestellt, bei dem ein Kühlwasserrohr unterhalb des Flüssigkeitsspiegels in den Ausgleichsbehälter einmündet.

In EP0726386 und DE10050852 strömt Kühlflüssigkeit gegen ein Prallelement in einer Kammer, wobei das Prallelement als bogenförmige Leitwand ausgeführt ist.

Der Erfindung liegt daher die Aufgabe zugrunde, in einem Kühlwasser - Ausgleichsbehälter Maßnahmen vorzusehen, bei denen in allen möglichen Fahrsituationen des Kraftfahrzeuges (z.B. Berg- oder Talfahrten, Kurvenfahrten mit hoher Querbeschleunigung) das aus den Kühlwasserrohren austretende und mit Gasblasen angereicherte Kühlwasser so abgebremst wird, dass eine Schaumbildung im Ausgleichsbehälter weitestgehend vermieden wird. Gleichzeitig soll die in den Ausgleichsbehälter einströmende Kühlflüssigkeit entlüftet werden, bevor sie dem eigentlichen Kühlkreislauf der Brennkraftmaschine wieder zugeführt wird.

Die Aufgabe wird erfindungsgemäß mit den Merkmalen des Patentanspruchs 1 gelöst.

Die Anordnung der Kühlwasserrohre im Ausgleichsbehälter sind mit dem Flüssigkeitsspiegel im Ausgleichsbehälter so abgestimmt, dass im Normalfall die Kühlwasserrohre in Höhe bzw. unterhalb des Flüssigkeitsspiegels einmünden. Damit wird eine Schaumbildung im wesentlichen dadurch verhindert, dass die kinetische Energie des einströmenden Wasser/Gas- Gemisches durch die höhere Viskosität der Flüssigkeit im Ausgleichsbehälter effektiv abgebaut wird. Insbesondere bei Berg- oder Talfahrten ist jedoch nicht mehr sichergestellt, dass die aus den Kühlwasserrohren austretende Kühlflüssigkeit noch unterhalb bzw. in Höhe des Flüssigkeitsspiegels einmündet. In diesem Fall gewährleisten die im Ausgleichsbehälter vorgesehenen bogenförmigen Leitwände, dass die kinetische Energie des einströmenden Kühlwassers kontinuierlich abgebaut wird, so dass auch in diesen Fahrsituationen eine Schaumbildung weitestgehend vermieden wird.

Weitere Vorteile und vorteilhafte Ausgestaltungen der Erfindung ergeben sich aus den Unteransprüchen und der Beschreibung.

Eine besonders wirkungsvolle Anbindung der einströmenden Kühlflüssigkeit ergibt sich, wenn das in die Kammer mit der Leitwand einmündende Kühlwasserrohr mit seiner Auslassmündung so ausgerichtet ist, dass die ausströmende Kühlflüssigkeit etwa tangential auf die bogenförmige Leitwand auftrifft.

Der in vorteilhafter Weise aus Kunststoff bestehende Ausgleichsbehälter besteht aus einer Ober- und Unterschale, wobei in der Oberschale die Leitwand und das Kühlwasserrohr integriert ist.

In der Oberschale ist ebenfalls ein Kammersystem ausgebildet, bei denen die Wände der einzelnen Kammern zum Druckausgleich über Öffnungen miteinander verbunden sind. Dabei sind u. a. Durchbrüche vorgesehen, durch die das Kühlwasserrohr hindurchgeführt ist; diese Durchbrüche sind dabei so dimensioniert, dass sie gleichzeitig als die Kammern verbindende Öffnungen zur Verfügung stehen.

Damit das in den Ausgleichsbehälter einströmende Kühlwasser genügend Zeit zum Entschäumen hat, ist der Austritt der Kühlflüssigkeit aus dem Kühlwasserrohr sowie die Leitwand in der - bezogen auf den Abflussanschluss - hintersten Kammerreihe angeordnet.

In der Oberschale des Ausgleichsbehälters sind auf vorteilhafte Art und Weise zwei in das Kammersystem einmündende Kühlwasserrohre vorgesehen, bei der das erste Kühlwasserrohr mit einem Kühler und das zweite Kühlwasserrohr mit dem Wassermantel des Zylinderkopfes der Brennkraftmaschine in Verbindung steht.

Ein Ausführungsbeispiel der Erfindung ist in der Zeichnung dargestellt und wird nachfolgend näher erläutert.

Es zeigen:
- Fig. 1: einen Ausgleichsbehälter in einem Längsschnitt,
- Fig. 2: den Ausgleichsbehälter in einem Querschnitt,
- Fig. 3: eine Innenansicht auf eine Oberschale des Ausgleichsbehälters und
- Fig. 4: eine Innenansicht auf eine Unterschale des Ausgleichsbehälters.

### Beschreibung des Ausführungsbeispiels

Der in den Kühlkreislauf einer Brennkraftmaschine eingebundene Ausgleichsbehälter 2 besteht aus einer Oberschale 4 und einer Unterschale 6, die beide beispielsweise durch Vibrationsschweißen zusammengefügt sind. Der Zulauf für die Kühlflüssigkeit in den Ausgleichsbehälter 2 erfolgt durch zwei in der Oberschale 4 integrierte Rohre, im folgenden als Kühlwasserrohre 8 und 10 bezeichnet. Der Rücklauf bzw. Auslauf 12 ist in der Unterschale 6 ausgebildet. Sowohl in der Ober- als auch in der Unterschale 4, 6 ist ein Kammersystem ausgebildet, das im nachfolgenden näher beschrieben ist. In der Oberschale 4 sind im vorliegenden Ausführungsbeispiel zwölf Kammern 14a bis 14l ausgebildet, die durch entsprechende aus dem Boden der Oberschale 4 herausgebildete Quer- und Längswände 15a bis 15i bzw. 16a bis 16h gebildet sind. Die beiden in die Oberschale 4 eingeführten Kühlwasserrohre 8 und 10 werden bis zu den beiden hintersten Kammern 14d und 14l durch in den Querwänden 15a bis 15c bzw. 15g bis 15i vorgesehene Durchbrüche 17a bis 17c bzw. 17d bis 17f hindurchgeführt. Die Durchbrüche 17a bis 17c bzw. 17d bis 17f sind dabei größer als die Außendurchmesser der Kühlwasserrohre 8 und 10, so dass die Kammern 14a bis 14d bzw. 14i bis 141 über die Durchbrüche 17a bis 17c bzw. 17d bis 17f in Verbindung stehen. Die beiden Kühlwasserrohre 8, 10 sind über aus dem Boden der Oberschale 4 herausgebildete Kunststoffklammern 18a bis 18e in der Oberschale 4 fixiert. Zusätzlich zu den Durchbrüchen 17a bis 17c bzw. 17d bis 17f sind in den Kreuzungspunkten 19a bis 19e der Quer- und Längswände 15a bis 15i bzw. 16a bis 16h die Kammern 14b bis 14l verbindende Durchbrüche 20a bis 20e vorgesehen.

In den beiden Kammern 14d und 14l sind bogenförmige Leitwände 21 und 22 vorgesehen, deren Funktionsweise im Zusammenhang mit der aus den Kühlwasserrohren 8, 10 austretenden Kühlflüssigkeit später noch näher erläutert wird. Die beiden Leitwände 21, 22 sind analog zu den Befestigungsklammern 18a bis 18e einstückig aus dem Boden der Oberschale 4 herausgebildet und an den Wänden des Kammersystems zusätzlich verankert. In der Oberschale 4 ist eine mit einem Innengewinde versehene Öffnung 24 vorgesehen, die der Aufnahme eines nicht dargestellten Über- bzw. Unterdruckventils dient.

Analog zu dem in der Oberschale 4 vorgesehenen Kammersystem ist die Unterschale 6 ebenfalls in einzelne Kammern 26a bis 26l unterteilt, deren Größe bzw. Dimensionierung im wesentlichen den in der Oberschale 4 vorgesehenen Kammern 14a bis 141 entspricht. Die Kammern 26a bis 26l werden wiederum durch entsprechende Querwände 27a bis 27i und Längswände 28a bis 28h unterteilt. Sowohl in den Querwänden 27a bis 27i als auch in den Längswänden 28a bis 28h (ausgenommen 28b) sind Durchbrüche 29a bis 29i bzw. 30a bis 30g vorgesehen.

Der Ausgleichsbehälter 2 dient, wie allgemein bekannt ist, dazu, den Druck im Kühlsystem der Brennkraftmaschine abzufedern bzw. zu erhalten; darüber hinaus hat er aber auch die Funktion eine Entlüftung des Kühlsystems sicherzustellen. Dazu muss gewährleistet sein, dass Luft, die zusammen mit der Kühlflüssigkeit über die Entlüftungsleitungen 8 und 10 in den Ausgleichsbehälter 2 einströmt im Ausgleichsbehälter 2 verbleibt, wobei Verschäumungen des Kühlwassers unterbunden werden sollen. Durch den konstruktiven Innenaufbau des Ausgleichsbehälters 2 sind diese Funktionen sichergestellt, die im nachfolgenden näher erläutert sind. Die mit dem Kühler bzw. mit dem Wassermantel des Zylinderkopfes der Brennkraftmaschine verbundenen Kühlwasserrohre 8, 10 leiten das Kühlwasser zielgerichtet in die - bezogen auf den in der Unterschale 6 vorgesehenen Auslauf 12 - hintersten Kammern 14d bzw. 141. Befindet sich das Fahrzeug in der Normallage, d.h. es ist weder um die Längs- und/oder Querachse stark geneigt und es treten keine hohen Längs- oder Querbeschleunigungen auf, dann ist die Lage der Kühlwasserrohre 8, 10 zum Flüssigkeitsspiegel im Ausgleichsbehälter 2 so abgestimmt, dass die Enden der Kühlwasserrohre 8, 10 in Höhe bzw. unterhalb des Flüssigkeitsspiegels einmünden. Damit wird eine Schaumbildung im wesentlichen dadurch verhindert, dass die kinetische Energie der einströmenden Kühlflüssigkeit bzw. des Wasser/Gas- Gemisches durch die höhere Viskosität der Flüssigkeit im Ausgleichsbehälter effektiv abgebaut wird. Das in etwa tangentiale Auftreffen des ausströmenden Kühlwassers auf die beiden bogenförmig ausgebildeten Leitwände 21, 22 stellt dabei eine weitere Maßnahme zum Abbau der kinetische Energie und damit zur Reduzierung der Schaumbildung dar.

Insbesondere bei Berg- oder Talfahrten oder bei Beschleunigungen des Fahrzeugs ist jedoch nicht mehr sichergestellt, dass die aus den Kühlwasserrohren austretende Kühlflüssigkeit noch unterhalb bzw. in Höhe des Flüssigkeitsspiegels in den Ausgleichsbehälter 2 einmündet. In diesem Fall gewährleisten die im Ausgleichsbehälter 2 vorgesehenen bogenförmigen Leitwände 21, 22, dass die kinetische Energie des in die beiden Kammern 26d und 26l einströmenden Kühlwassers nicht abrupt, sondern durch die sich spiralförmig ausbildende Fließbewegung des Kühlwassers allmählich abgebaut wird, so dass auch in diesen Fahrsituationen eine Schaumbildung weitestgehend vermieden wird.

Wie anhand der Pfeile in Fig. 5 dargestellt, wird das Kühlwasser durch die in den Quer- und Längswänden 27, 28 vorgesehenen Durchbrüche 29, 30 durch eine Vielzahl von Kammern geführt, bevor es über den Auslauf 12 wieder dem eigentlichen Kühlkreislauf der Brennkraftmaschine zugeführt wird. In jeder Kammer hat das Kühlwasser die Möglichkeit, Schaum abzuscheiden, da die Durchbrüche 29, 30 unterhalb der Wasseroberfläche liegen. Die in dem Kammersystem der Oberschale 4 vorgesehenen Durchbrüche 17 und 20 dienen dazu, den Druckausgleich der in der Oberschale 4 befindlichen Luft sicherzustellen.

Neben der Funktion der Entschäumung des Kühlwassers verhindern die Kammern, dass bei einer Schräglage des Kraftfahrzeuges bzw. des Motors das Kühlwasser hin und her schwallt; gleichzeitig trägt das Kammersystem insgesamt zur Versteifung des Ausgleichsbehälters bei.

Die in Fig. 2 dargestellten horizontal ausgerichteten Markierungsrippen 31, 32 dienen zur Füllstandsanzeige des Kühlwassers, wobei Markierungsrippe 31 das maximale Kalt Befüllvolumen Vₘₐₓ und Markierungsrippe 32 das minimale Kalt- Befüllungsvolumen Vₘᵢₙ widergibt.

## Patentansprüche

1. Ausgleichsbehälter (2) für einen Kühlkreislauf einer Brennkraftmaschine mit mindestens einem Zufluss- und einem Abflussanschluss, die beide mit dem Kühlkreislauf verbunden sind, einem im Behälter ausgebildeten Kammersystem, in dem Kühlflüssigkeit aufgenommen ist, wobei die einzelnen Kammern zumindest teilweise über Öffnungen miteinander verbunden sind, und wobei zwei mit dem Zuflussanschluss verbundene Kühlwasserrohre (8, 10) in das Kammersystem einmünden, und wobei der Ausgleichsbehälter (2) aus einer Ober - und einer Unterschale (4, 6) derart aufgebaut ist, dass die beiden Kühlwasserrohre (8, 10) in der Oberschale (4) integriert sind, **dadurch gekennzeichnet, dass**
- in der Oberschale (4) zwei Prallelemente (21, 22) für die einströmende Kühlflüssigkeit vorgesehen und als bogenförmige Leitwand (21, 22) ausgebildet sind, an der die einströmende Kühlflüssigkeit gezielt entlang geführt wird, wobei
- die beiden Kühlwasserrohre (8, 10) in zwei in der Oberschale (4) voneinander getrennt gebildeten Kammern (14d, 141) einmünden, und
- in jeder der beiden Kammern (14d, 14l) jeweils ein Prallelement (21, 22) positioniert ist.

2. Ausgleichsbehälter nach Anspruch 1, **dadurch gekennzeichnet, dass** das in die Kammer (14d, 14l) mit der Leitwand (21, 22) einmündende Kühlwasserrohr (8, 10) mit seiner Auslassmündung so ausgerichtet ist, dass die ausströmende Kühlflüssigkeit etwa tangential auf die Leitwand (21, 22) auftrifft.

3. Ausgleichsbehälter nach Anspruch 1 oder 2, **dadurch gekennzeichnet, dass** die Wände (15a bis 15c bzw. 15g bis 15i) der einzelnen Kammern (14a bis 14d bzw. 14i bis 14l) in der Oberschale (4) Durchbrüche (17a bis 17c bzw. 17d bis I7f) aufweisen, durch die das Kühlwasserrohr (8, 10) hindurchgeführt ist, wobei die Durchbrüche (17a bis 17c bzw. 17d bis 17f) so dimensioniert sind, dass sie gleichzeitig als die Kammern (14a bis 14d bzw. 14i bis 14l) verbindende Öffnungen zur Verfügung stehen.

4. Ausgleichsbehälter nach einem der vorhergehenden Ansprüche, **dadurch gekennzeichnet, dass** die Leitwand (21, 22) in der - bezogen auf den Abflussanschluss (12) - hintersten Kammerreihe (14d, 14h, 141) angeordnet ist.

5. Ausgleichsbehälter nach einem der Ansprüche 3 bis 4, **dadurch gekennzeichnet, dass** in der Unterschale (6) ebenfalls ein Kammersystem ausgebildet ist, wobei die Kammern (26a bis 26l) über in Quer- (27a bis 27i) und Längswänden (28a bis 28h) vorgesehenen Öffnungen (29a bis 29i bzw. 30a bis 30g) in Verbindung stehen.

6. Ausgleichsbehälter nach einem der vorhergehenden Ansprüche, **dadurch gekennzeichnet, dass** das erste Kühlwasserrohr (8) mit einem Kühler und das zweite Kühlwasserrohr (10) mit dem Wassermantel des Zylinderkopfes der Brennkraftmaschine in Verbindung stehen.

## Claims

1. Compensation reservoir (2) for a cooling circuit of an internal combustion engine, having at least one inflow connection and one outflow connection which are both connected to the cooling circuit, having a chamber system which is formed in the reservoir and in which cooling liquid is held, with the individual chambers being at least partially connected to one another via openings, and with two cooling water tubes (8, 10) which are connected to the inflow connection opening out into the chamber system, and with the compensation reservoir (2) being constructed from an upper and a lower shell (4, 6) in such a way that the two cooling water tubes (8, 10) are integrated in the upper shell (4), **characterized in that**
- two impact elements (21, 22) for the inflowing cooling liquid are provided in the upper shell (4) and are formed as a curved guide wall (21, 22) along which the inflowing cooling liquid is guided in a targeted manner, with
- the two cooling water tubes (8, 10) opening out into two chambers (14d, 14l) which are formed separately from one another in the upper shell (4), and
- with in each case one impact element (21, 22) being positioned in each of the two chambers (14d, 14l).

2. Compensation reservoir according to Claim 1, **characterized in that** the cooling water tube (8, 10) which opens out into the chamber (14d, 141) with the guide wall (21, 22) is aligned with its outlet orifice in such a way that the outflowing cooling liquid impinges approximately tangentially on the guide wall (21, 22).

3. Compensation reservoir according to Claim 1 or 2, **characterized in that** the walls (15a to 15c and 15g to 15i) of the individual chambers (14a to 14d and 14i to 141) in the upper shell (4) have apertures (17a to 17c and 17d to 17f) through which the cooling water tube (8, 10) is guided, with the apertures (17a to 17c and 17d to 17f) being dimensioned so as to simultaneously be provided as openings which connect the chambers (14a to 14d and 14i to 141).

4. Compensation reservoir according to one of the preceding claims, **characterized in that** the guide wall (21, 22) is arranged in the rearmost chamber row (14d, 14h, 14l) in relation to the outflow connection (12).

5. Compensation reservoir according to one of Claims 3 to 4, **characterized in that** a chamber system is likewise formed in the lower shell (6), with the chambers (26a to 261) being connected by means of openings (29a to 29i and 30a to 30g) in transverse walls (27a to 27i) and longitudinal walls (28a to 28h).

6. Compensation reservoir according to one of the preceding claims, **characterized in that** the first cooling water tube (8) is connected to a cooler and the second cooling water tube (10) is connected to the water jacket of the cylinder head of the internal combustion engine.

## Revendications

1. Vase d'expansion (2) pour le circuit de refroidissement d'un moteur à combustion interne, avec au moins un raccord d'arrivée et un raccord de départ, qui sont tous les deux raccordés au circuit de refroidissement, avec un système de chambres formé dans le vase et contenant un liquide de refroidissement, dans lequel les chambres individuelles sont reliées les unes aux autres au moins partiellement par des ouvertures, et dans lequel deux tubes d'eau de refroidissement (8, 10) raccordés au raccord d'arrivée débouchent dans le système de chambres, et dans lequel le vase d'expansion (2) est composé d'une coque supérieure et d'une coque inférieure (4, 6), de telle manière que les deux tubes d'eau de refroidissement (8, 10) soient intégrés dans la coque supérieure (4), **caractérisé en ce que**
- il est prévu dans la coque supérieure (4) deux éléments de chicane (21, 22) pour le liquide de refroidissement entrant, qui sont réalisés en forme de paroi de déviation courbe (21, 22), le long- de laquelle le liquide de refroidissement entrant est guidé de façon ciblée, dans lequel
- les deux tubes d'eau de refroidissement (8, 10) débouchent dans deux chambres (14d, 14l) formées séparément l'une de l'autre dans la coque supérieure (4), et
- un élément de chicane (21, 22) est chaque fois positionné dans chacune des deux chambres (14d, 141).

2. Vase d'expansion selon la revendication 1, **caractérisé en ce que** le tube d'eau de refroidissement (8, 10) débouchant dans la chambre (14d, 14l) avec la paroi de déviation (21, 22) a son embouchure de sortie orientée de telle manière que le liquide de refroidissement sortant arrive à peu près tangentiellement sur la paroi de déviation (21, 22).

3. Vase d'expansion selon la revendication 1 ou 2, **caractérisé en ce que** les parois (15a à 15c ou 15g à 15i) des chambres individuelles (14a à 14d ou 14i à 141) présentent dans la coque supérieure (4) des passages (17a à 17c ou 17d à 17f), à travers lesquels le tube d'eau de refroidissement (8, 10) est conduit, dans lequel les passages (17a à 17c ou 17d à 17f) sont dimensionnés de telle manière qu'ils soient disponibles en même temps comme ouvertures reliant les chambres (14a à 14d ou 14i à 141).

4. Vase d'expansion selon l'une quelconque des revendications précédentes, **caractérisé en ce que** la paroi de déviation (21, 22) est disposée dans la série de chambres (14d, 14h, 14l) située le plus à l'arrière par rapport au raccord de départ (12).

5. Vase d'expansion selon l'une quelconque des revendications 3 à 4, **caractérisé en ce qu'**un système de chambres est également formé dans la coque inférieure (6), dans lequel les chambres (26a à 261) sont en communication par des ouvertures (29a à 29i ou 30a à 30g) prévues dans des parois transversales (27a à 27i) et des parois longitudinales (28a à 28h).

6. Vase d'expansion selon l'une quelconque des revendications précédentes, **caractérisé en ce que** le premier tube d'eau de refroidissement (8) est en communication avec un refroidisseur et le deuxième tube d'eau de refroidissement (10) est en communication avec la chemise d'eau de la culasse du moteur à combustion interne.
